# EUROPÄISCHE PATENTSCHRIFT

(11) **EP 2 618 698 B1**
(45) Veröffentlichungstag und Bekanntmachung des Hinweises auf die Patenterteilung: **19.11.2014**
(21) Anmeldenummer: 11758408.6
(22) Anmeldetag: 20.09.2011
(51) Int. Cl.: A47B 88/04, A47B 88/00

(54) **VORRICHTUNG ZUR VERSTELLUNG DER NEIGUNG EINES BEWEGBAREN MÖBELTEILS UND MÖBEL**
DEVICE FOR ADJUSTING THE INCLINATION OF A MOVABLE FURNITURE PART, AND PIECE OF FURNITURE
DISPOSITIF DE RÉGLAGE DE L'INCLINAISON D'UNE PARTIE DE MEUBLE MOBILE, ET MEUBLE CORRESPONDANT

(30) Priorität: 20.09.2010 DE 202010012765 U
(43) Veröffentlichungstag der Anmeldung: 31.07.2013
(73) Patentinhaber: Grass GmbH, 6973 Höchst (AT)
(72) Erfinder: ALBRECHT, Markus, A-6890 Lustenau (AT); JANZEN, Jörg, A-6800 Feldkirch (AT)
(74) Vertreter: Otten, Roth, Dobler & Partner
(86) Internationale Anmeldenummer: PCT/EP2011/004701
(87) Internationale Veröffentlichungsnummer: WO 2012/038062

(56) Entgegenhaltungen:
- EP-A1- 1 421 876

## Beschreibung

### Stand der Technik

Verstellvorrichtungen für Möbel mit an einem Möbelkorpus über eine Führungseinheit bewegbar aufgenommenen bewegbaren Möbelteil sind bekannt, wobei die Führungseinheit einerseits am bewegbaren Möbelteil und andererseits am Möbelkorpus angreift. Handelt es sich bei der Führungseinheit beispielsweise um einen Vollauszug zur verschieblichen Bewegung eines Auszugs oder einer Schublade, weist die Führungseinheit eine an der Schublade angreifende Schubladenschiene, eine am Möbelkorpus angreifende Korpusschiene und eine Mittelschiene auf, wobei die Schienen teleskopisch zueinander verschieblich sind. Unter einer Führungseinheit kann auch ein Scharnier zum Beispiel für eine verschwenkbar bewegbare Möbelklappe oder Möbeltür verstanden werden.

Beispielsweise sind Blendenerstellvorrichtungen mit einer Neigungsverstellung des an der Führungseinheit aufgenommenen bewegbaren Möbelteils im Einsatz, wobei die Führungseinheit relativ zum Möbelkorpus in ihrer Position bzw. Neigung selbst nicht verstellt wird. Mit der Verstellung wird eine Neigung eines in einem Sichtbereich des Möbels liegenden Frontteils des bewegbaren Möbelteils vorgenommen. Mit einer Neigungsverstellung des Frontteils kann insbesondere ein gewünschtes optisches Erscheinungsbild einer Vorderseite des Möbels mit exakt fluchtenden Bauteilkanten bzw. einheitlichen Abständen zwischen benachbarten bewegbaren Möbelteilen eingerichtet werden. Beispielsweise werden Hub- bzw. Senkvorrichtungen für das bewegbare Möbelteil eingesetzt, mit denen bei einem Verstellvorgang ein Justieren der Neigung bzw. ein Verschwenken des bewegbaren Möbelteils und damit des Frontteils um eine Horizontale bzw. um eine entsprechende Schwenkachse erfolgt. Eine Verstellvorrichtung wird beispielsweise in einem vorderen Bereich des bewegbaren Möbelteils, also in einem Bereich, welcher einer Bedienseite des Möbels zugewandt ist, eingerichtet.

Im Hinblick auf eine stabile Abstützung des bewegbaren Möbelteils ist es nachteilig, dass mit dem Verstellen das bewegbare Möbelteil entlang einer Punkt- bzw. Linienauflage des Möbelteils verschwenkt wird.

Eine derartige Verstellvorrichtung ist aus der EP 1421876 A bekannt.

### Aufgabe und Vorteile der Erfindung

Aufgabe der vorliegenden Erfindung ist es, Anordnungen der oben genannten Art bereitzustellen, welche gegenüber bisherigen Anordnungen verbessert sind.

Diese Aufgabe wird durch die unabhängigen Ansprüche gelöst.

Die abhängigen Ansprüche betreffen vorteilhafte Varianten der Erfindung.

Die Erfindung geht aus von einer Vorrichtung zur Verstellung der Neigung eines bewegbaren Möbelteils mit einem Frontteil relativ zu einem Möbelkorpus, an welchem das bewegbare Möbelteil über eine Führungseinheit aufgenommen ist, und das bewegbare Möbelteil sich im Kontakt mit einem Lagerelement der Verstellvorrichtung an der Führungseinheit abstützt, wobei die Führungseinheit eine am Möbelkorpus angreifende Korpuseinheit und eine mit dem bewegbaren Möbelteil verbindbare Möbelteileinheit umfasst, und wobei die Verstellvorrichtung zwischen dem bewegbaren Möbelteil und der Führungseinheit derart vorhanden ist, dass abhängig von der Einstellung der Verstellvorrichtung die Neigung des bewegbaren Möbelteils relativ zum Möbelkorpus vorgebbar ist, indem das Lagerelement in unterschiedliche Stellungen relativ zur Führungseinheit bringbar ist.

Der Kern der Erfindung ist darin zu sehen, dass ein Verschiebeelement vorgesehen ist, welches entlang der Führungseinheit verschiebbar ist und dass am Verschiebeelement das Lagerelement sich derart abstützt, dass durch ein Verschieben des Verschiebeelements entlang der Führungseinheit das Lagerelement auf einer schrägen oder gekrümmten Bahn eine Verlagerung der Höhenposition relativ zur Führungseinheit durchführt. Vorteilhafterweise wird mit dieser Anordnung eine Flächenauflage bereitgestellt, insbesondere zwischen Abschnitten der Verstellvorrichtung und der Führungseinheit. Mit der erfindungsgemäßen Anordnung ist es möglich, dass mit dem Verschieben des Verschiebeelements entlang der Führungseinheit bzw. mit dem Hin- und Herbewegen, eine flächige Abstützung für das Verschiebeelement erhalten bleibt. Dabei wird das Lagerelement, das mit dem bewegbaren Möbelteil gekoppelt ist, auf einer schrägen oder gekrümmten Bahn relativ zur Führungseinheit verlagert. Die sich verändernde Höhenposition des Lagerelements beim Verstellen führt dadurch zur Höhenpositionsverlagerung des bewegbaren Möbelteils. Ein Schwenken oder Kippen von Teilen der Verstellvorrichtung über einen Punkt oder eine Linie gegenüber der Führungseinheit, was z. B. bezüglich der dabei im Kontaktbereich auftretenden höchsten Bauteilbelastungen nachteilig ist, wird vermieden.

Des Weiteren kann das Zusammenspiel zwischen Möbelteil und Führungseinheit kompakt und stabil erfolgen, in einem Bereich einer Lagerung bzw. Abstützung des bewegbaren Möbelteils an der Führungseinheit, also dort wo die Verstellvorrichtung zwischenwirkend vorhanden ist.

Außerdem kann mit dem Verschieben des Verschiebeelements über alle Verstellpositionen und durchgängig eine verbesserte und zuverlässigere Abstützung an der Führungseinheit erreicht werden. Denn in allen Verstellpositionen bleibt das Verschiebeelement flächig in Kontakt mit der Führungseinheit. Zudem ist es problemlos möglich, die Neigung des bewegbaren Möbelteils stufenlos z. B. für eine Feinjustierung relativ zum Möbelkorpus vorzunehmen.

Das erfindungsgemäße Prinzip der Frontneigungsverstellung ist für sämtliche Arten von bewegbaren Möbelteilen vorteilhaft einsetzbar, zum Beispiel für Schubladen, Türen oder Klappen.

Weiter wird vorgeschlagen, dass das Lagerelement in Verschieberichtung des Verschiebeelements fixiert ist. Insbesondere ist das Lagerelement an dem zwischen dem Lagerelement und dem Verschiebeelement positionsfest vorhandenen Zwischenbauteil der Verstellvorrichtung in seiner Bewegung zur Verlagerung der Höhenposition bewegungsgeführt. Somit wird eine Höhenverstellung des betreffenden Abschnitts des bewegbaren Möbelteils in Bezug zur Führungseinheit zugelassen.

Bevorzugt ist ein Zwischenbauteil der Verstellvorrichtung vorhanden, welches zur positionsfesten Anbringung an der Führungseinheit ausgebildet ist, an welchem beim Verstellvorgang das Verschiebeelement und/oder das Lagerelement bewegungsgeführt sind. Das Zwischenbauteil ist insbesondere lösbar festlegbar zum Beispiel ansteckbar an einem Gegenabschnitt der Führungseinheit, beispielsweise an einem vorstehenden Hakenabschnitt auf einer Oberseite einer Möbelteileinheit bzw. Schubladenschiene. Damit ist die Verstellvorrichtung an der Führungseinheit festgelegt, die Relativbewegung des Lagerelements in Höhenverstellrichtung und des Verschiebelements in dessen Verschieberichtung bleibt jedoch bezüglich des Zwischenbauteils erhalten.

Die Fixierung des Lagerelements in Verschieberichtung des Verschiebeelements ist bevorzugt durch eine entsprechende Führungskontur am Zwischenbauteil realisiert, in welchem ein Gegenabschnitt des Lagerelements gleitend eingreift bzw. aufgenommen ist.

Das Zwischenbauteil stellt dem Verschiebeelement insbesondere eine Führungsfläche samt Abstützung zur definierten Gleitbewegung in Verschieberichtung bereit. Darüber hinaus kann z. B. quer dazu ein Abheben des Verschiebeelements gegenüber der Führungseinheit, was unerwünscht ist, da es die Höhenposition des Lagerelements undefiniert mitbeeinflussen würde, durch weitere entsprechende Führungskonturen am Zwischenbauteil verhindert werden. Insbesondere ist das Zwischenbauteil so ausgestaltet, dass daran eine ruckfreie Hin- und Herbewegung des Verschiebeelements und des Lagerelements stattfinden kann.

Vorteilhafterweise umfasst die Verstellvorrichtung eine Kulissenführung mit wenigstens zwei Eingreifelementen an dem Verschiebeelement, wobei einem Eingreifelement eine Führungsbahn zugeordnet ist, welche derart zusammenwirken, dass beim Verschieben des Verschiebelements eine Verlagerung der Höhenposition des Lagerelement relativ zur Führungseinheit stattfindet. Die Verlagerung ist insbesondere zwangsgesteuert in beiden Richtungen, also bei einer Verringerung als auch bei einer Vergrößerung der Höhenposition des Lagerelements relativ zur Führungseinheit. So kann individuell für eine Verstellvorrichtung eine charakteristische Anhebung des Lagerelements und damit des bewegbaren Möbelteils realisiert werden. Insbesondere bewegt sich jedes der Eingreifelemente bei einem Verstellvorgang jeweils entlang einer dem jeweiligen Eingreifelement zugeordneten Führungsbahn der Kulissenführung. So lassen sich gewünschte Bewegungsbahnen exakt nachführen bzw. vorgeben. Die Eingreifelemente und die Führungsbahnen können ggf. so aufeinander abgestimmt sein, dass beim Verstellvorgang ausschließlich eine lineare Bewegung des Lagerelements stattfindet oder eine Bewegung, welche zumindest einen Anteil einer nichtlinearen Bewegung z. B. einer Schwenkbewegung aufweist.

Bevorzugt sind wenigstens zwei Führungsbahnen für die wenigstens zwei Eingreifelemente im Wesentlichen schräg zu einer Verschieberichtung des Verschiebeelements ausgebildet. Damit kann die Verstellvorrichtung kompakt bauend ausgebildet sein.

Für die Sicherung einer eingestellten Verstellposition kann zumindest eine Führungsbahn mit einer Zahnkontur versehen sein, welche mit einer zur Zahnkontur passenden Gegenkontur an dem Eingreifelement, das entlang der betreffenden Führungsbahn läuft, so zusammenwirkt, dass ein selbsttätiges Verstellen einer eingestellten Verstellposition unterbunden ist. Dies kann zum Beispiel durch ein miteinander Verhaken von Zahnkontur und Gegenkontur erfolgen.

Weiter wird vorgeschlagen, dass die wenigstens zwei Eingreifelemente zueinander versetzt sind, bezogen auf die Verschieberichtung des Verschiebeelements. Diese Maßnahme erhöht die ausgewogene Führung des Verschiebeelements relativ zum Lagerelement.

Die am Verschiebeelement in Verschieberichtung versetzten wenigstens zwei Eingreifelemente sind bevorzugt jeweils mit paarweise abstehend insbesondere fluchtend zueinender ausgerichteten Eingreifenden ausgebildet, die nach außen vorstehend an dem Verschiebeelement vorhanden sein können. Es sind damit bevorzugt wenigstens vier Eingreifenden vorhanden, pro Eingreifelement zwei, die jeweils mit der Kulissenführung zusammenwirken, also insbesondere in entsprechend vier Führungskonturen der Kulissenführung z. B. in vier gekrümmte bzw. schräge Langlöcher eingreifen.

Zur Führung des Verschiebeelements gegenüber dem Zwischenbauteil wie oben beschrieben können die Eingreifelemente bzw. Eingreifenden zusätzlich in Führungskonturen am Zwischenbauteil beispielsweise in Langlöcher des Zwischenbauteils eingreifen.

Es ist überdies vorteilhaft, dass das Verschiebeelement relativ zum Lagerelement über eine im montierten Zustand der Verstellvorrichtung bedienbare Stellanordnung verstellbar ist. So kann von außen insbesondere von einem Nutzer oder einem Monteur eine gewünschte Neigungsverstellung vorgenommen werden. Die bedienbare Stellanordnung kann über eine von unterschiedlichen Bedienmechanismen funktionieren, insbesondere kann über ein Bedienwerkzeug oder manuell die Stellanordnung verstellt werden.

Es ist besonders vorteilhaft, dass die Stellanordnung eine Zahngetriebeanordnung, eine Exzenteranordnung und/oder eine Triebstockanordnung umfasst. So kann kompakt und zuverlässig die Stellanordnung ausgebildet sein.

Weiter wird vorgeschlagen, dass die Zahngetriebeanordnung ein Ritzel umfasst, das an dem Lagerelement drehbar gelagert ist und das Ritzel bei einem Verstellvorgang mit einem Zahnabschnitt am Verschiebeelement kämmt. Das Ritzel weist hierzu einen Ritzelabschnitt auf. Mit einem Ritzel und einer Zahngetriebeanordnung kann auf engstem Raum eine exakte Verstellung bzw. Einstellung gegebenenfalls selbstsichernd eingerichtet werden. Das Ritzel kann von außen zugänglich zum Beispiel einen Eingreifabschnitt für ein passendes Eingreifen eines Bedienwerkzeugs aufweisen.

Das Verschiebeelement kann von dem Lagerelement in der Art eines Gehäuses umgeben sein, so dass der Eingriff des Ritzelabschnitts in den Zahnabschnitt des Verschiebeelements im Inneren der Verstellvorrichtung stattfindet.

In einer vorteilhaften Modifikation des Erfindungsgegenstandes sind das Ritzel und der Zahnabschnitt derart aufeinander abgestimmt, dass sich das Ritzel in einer Endlage gegenüber dem Zahnabschnitt an mindestens zwei Zähnen des Zahnabschnitts abstützt. Insbesondere wälzt sich das Ritzel an dem Zahnabschnitt ab, wobei in jeweiligen Endlagen des Ritzels gegenüber dem Zahnabschnitt vorteilhafterweise ein Endanschlag bereitgestellt wird, wobei die Zahngeometrie bis zu einem vergleichsweise hohen Drehmomentwert zerstörungsfrei funktioniert.

Insbesondere kann vermieden werden, dass ein Zahn der Zahngeometrie bzw. des Ritzelabschnitts beschädigt wird oder gegebenenfalls völlig versagt und beispielsweise abbricht. Außerdem wird ein Durchrutschen bzw. Durchdrehen des Ritzels in einer Endlage sicher vermieden.

Bevorzugt ist außerdem, dass das Verschiebeelement an einer relativ zur Führungseinheit positionsfesten Auflage verschieblich geführt ist. Die gegenüber der Führungseinheit positionsfeste Auflage wird insbesondere durch einen Bereich des Zwischenbauteils bereitgestellt.

Außerdem ist es vorteilhaft, dass ein separates Zugelement vorgesehen ist, welches mit dem Verschiebeelement verbindbar ist, so dass im verbundenen Zustand von Zugelement und Verschiebeelement das Zugelement eine zum Verschiebeelement zusätzliche Führung und/oder Abstützung bereitstellt. Bei größer dimensionierten bewegbaren Möbelteilen kann mehr als ein Zugelement angebracht werden. Bei kleineren bewegbaren Möbelteilen kann ein zusätzliches Zugelement weggelassen werden.

Die Erfindung betrifft außerdem ein Möbel mit einem Möbelteil samt Frontteil, wobei das Möbelteil relativ zu einem Möbelkorpus über eine Führungseinheit bewegbar aufgenommen ist, wobei die Führungseinheit eine am Möbelkorpus angreifende Korpuseinheit und eine mit dem bewegbaren Möbelteil verbindbare Möbelteileinheit umfasst, wobei eine der oben genannten Vorrichtungen vorhanden ist. So kann an einem Möbel eine Anordnung mit den erläuterten Vorteilen realisiert werden.

Insbesondere ist an dem Möbel eine über einen Teil- bzw. Vollauszug verschieblich geführte Schublade oder ein Auszug vorhanden, bei welchem ein Anheben der Schublade relativ zum Vollauszug bzw. zum Teilauszug und damit eine Neigung der Schublade relativ zur Führungseinheit möglich ist.

Weitere Merkmale und Vorteile der Erfindung sind anhand eines konkretisierten Ausführungsbeispieles und einer lediglich im Grundprinzip gezeigten Anordnung näher erläutert.

Im Einzelnen zeigen:
- Fig. 1: eine erfindungsgemäße Verstellvorrichtung in perspektivischer Ansicht,
- Fig. 2-5: Bauteile der in Figur 1 gezeigten Verstellvorrichtung jeweils in perspektivischer Einzelansicht,
- Fig. 6: ein Ansetzbauteil, das zur Erweiterung der Verstellvorrichtung gemäß Figur 1 ausgebildet ist,
- Fig. 7: die Verstellvorrichtung gemäß Figur 1 im angebrachten Zustand an einer Schubladenschiene, welche an einer teilweise gezeigten Schubladenzarge aufgenommen ist,
- Fig. 8: einen Ausschnitt der Anordnung gemäß Figur 7 mit der Verstellvorrichtung in vergrößerter Darstellung,
- Fig. 9: die Ansicht gemäß Figur 8 der Verstellvorrichtung in einer Verstellposition, die sich von der in Figur 8 gezeigten Verstellposition unterscheidet,
- Fig. 10: die Verstellvorrichtung gemäß Figur 1 in Seitenansicht,
- Fig. 11: eine Ansicht einer durch einen Längsschnitt erzeugten Hälfte der Verstellvorrichtung gemäß Figur 10,
- Fig. 12: eine perspektivische Ansicht einer Verstellvorrichtung gemäß Figur 1 mit angebrachtem Ansetzbauteil gemäß Figur 6,
- Fig. 13-14: ein Detail des Inneren der Verstellvorrichtung von der Seite mit dem Bauteil gemäß Figur 3 und dem ausschnittsweise gezeigten Bauteil gemäß Figur 4,
- Fig. 15: Ansicht einer durch einen Längsschnitt der Verstellvorrichtung gemäß Figur 10 erzeugten Hälfte der Verstellvorrichtung, die zur Hälfte gemäß Figur 11 komplementär ist und
- Fig. 16-17: stark schematisiert ein an einer Führungseinheit aufgenommenes bewegbares Möbelteil mit einer alternativen schematischen erfindungsgemäßen Verstellvorrichtung in zwei unterschiedlichen Einstellpositionen der Verstellvorrichtung.

Figur 1 zeigt perspektivisch schräg von oben eine erfindungsgemäße Verstellvorrichtung 1, die dazu verwendet werden kann, die Neigung eines bewegbaren Möbelteils samt Frontteil relativ zu einem Möbelkorpus, in welchem das bewegbare Möbelteil über eine Führungseinheit aufgenommen ist, zu verstellen. Das bewegbare Möbelteil kann beispielsweise eine Schublade sein, welche mittels eines Teil- oder Vollauszugs an dem Möbelkorpus verschieblich vorhanden ist.

Figur 1 zeigt das aus den Einzelteilen gemäß Figur 2 bis Figur 5 zusammengebaute Bauteil, welches die Verstellvorrichtung 1 bildet. Die Verstellvorrichtung 1 umfasst demgemäß ein als Gehäuse 2 ausgebildetes Lagerelement, ein am Gehäuse 2 drehbar gelagertes Verstellritzel 3, ein Verschiebeelement, das als verschieblich gegenüber dem Gehäuse 2 aufgenommener Verstellkeil 4 ausgebildet ist, und einen Neigungsverstellhebel 5. Außerdem ist in Figur 6 perspektivisch ein Zugkeil 6 gezeigt, welcher an einem Verbindungsende 7 des Verstellkeils 4 wahlweise bzw. lösbar angebracht werden kann.

Figur 7 zeigt die Verstellvorrichtung 1, die mit dem Gehäuse 2 an einer Schubladenzarge 10 und mit dem Neigungsverstellhebel 5 an einer Oberseite 8 einer Schubladenschiene 9 angebracht ist, so dass die Schubladenschiene 9 über die Verstellvorrichtung 1 mit einer Schublade bzw. hier mit einer Schubladenzarge 10 der Schublade gekoppelt ist. Die Verstellvorrichtung 1 ist an einem hinteren Endbereich der Schubladenschiene 9 positioniert, der bezogen auf das Möbel einer Front- bzw. Bedienseite des Möbels gegenüberliegt.

Figur 8 zeigt vergrößert das hintere Ende bzw. ein hinterer Endbereich der Schubladenschiene 9 und der Schubladenzarge 10 mit der angebrachten Verstellvorrichtung 1, welche sich in einer ersten Endstellung bezüglich einer Neigungsverstellung der nicht dargestellten Schublade bzw. der Schubladenzarge 10 befindet.

Figur 9 zeigt demgegenüber eine zweite Endstellung bezüglich einer Neigungsverstellung der Schublade bzw. Schubladenzarge 10.

Die Verstellung der Verstellvorrichtung 1 bzw. das Verschieben des Verstellkeils 4 erfolgt durch Einwirken von der in Figur 10 gezeigten Seite auf das Verstellritzel 3. Hierzu ist am Verstellritzel 3 eine kreuzschlitzförmige Vertiefung ausgebildet, um das Verstellritzel 3 gemäß des Doppelpfeils P3 (siehe Figur 10) beispielsweise mit einem Kreuzschlitzschraubendreher zu verdrehen.

Quer zur Längserstreckung des Verstellkeils 4 sind daran beidseitig abstehende Eingreifelemente ausgebildet, welche als Gleitnasen 11 bis 14 ausgestaltet sind. An einem in Längsrichtung des Verstellkeils 4 vorderen Endbereich, der im montierten Zustand der Verstellvorrichtung 1 zu einer Frontseite der Schublade gerichtet ist, sind die Gleitnasen 11 und 12 ausgebildet, welche jeweils ober- und unterseitig zahnförmige Einkerbungen 11a bzw. 12a aufweisen. Die Einkerbungen 11a, 12a dienen zur Verrastung des Verstellkeils 4 in einer Einstellposition relativ zum Gehäuse 2. Hierfür ist in den langlochförmigen Führungsbahnen 15, 16 im Gehäuse 2, die als Kulissenführung für die Gleitnasen 11 und 12 dienen, ein entsprechender auf die Einkerbungen 11a, 12a abgestimmter Zahnabschnitt 17 an gegenüberliegenden Flanken der Führungsbahn 15, 16 ausgebildet (siehe Figur 1 und 2). In den anderen betreffenden Figuren mit dem Gehäuse 2 ist der Zahnabschnitt 17 nicht im Detail dargestellt.

Die weiteren in Längsrichtung in einem hinteren Abschnitt des Verstellkeils 4 vorhandenen Gleitnasen 13 und 14 gleiten ohne Verrastungsmöglichkeit in Führungsbahnen 18, 19 seitlich am Gehäuse 2, welche dementsprechend auch ohne entsprechenden Zahnabschnitt ausgebildet sind. Am hinteren Ende des Verstellkeils 4, anschließend an die Gleitnasen 13, 14, ist ein Keilabschnitt 20 mit schräg abfallender Oberseite vorhanden. Eine Unterseite des Verstellkeils 4 gleitet bei der Verschiebung des Verstellkeils 4 relativ zum Gehäuse 2 und dem Neigungsverstellhebel 5 auf eine Gleitfläche 21 des Neigungsverstellhebels 5.

Beim Verstellen der Verstellvorrichtung 1 durch Verdrehen des Verstellritzels 3 wird der Verstellkeil 4 gemäß des Doppelpfeils P1 in Figur 11 entlang der Gleitfläche 21 verstellt bzw. in diese Richtungen relativ zum Gehäuse 2 und dem Neigungsverstellhebel 5 verschoben. Hierbei gleiten die Gleitnasen 11 bis 14 in den Führungsbahnen 15, 17, 18, 19. Des Weiteren gleiten die Gleitnasen 14 und 12 in Langlöchern 22, 23, welche in einem senkrecht zur Gleitfläche 21 nach oben stehenden Mittelabschnitt 24 des Neigungsverstellhebels 5 ausgebildet sind. Die Langlöcher 22 und 23 sind in Längsrichtung des Neigungsverstellhebels 5 bzw. der Verstellvorrichtung 1 versetzt und fluchtend zueinander bzw. hintereinander mit einem gleichbleibenden Abstand zur Gleitfläche 21 ausgebildet. Der Verstellkeil 4 ist oberseitig zudem mit eine Stützfläche 27 versehen, die unterseitig an einem Steg 5a des Neigungsverstellhebels 5 gleitend geführt. Der Verstellkeil 4 kann sich demnach nur in die Richtungen gemäß P1 verschieben, nicht aber vom Neigungsverstellhebel 5 nach oben abheben.

Beim Verstellen der Verstellvorrichtung 1 durch Drehen des am Gehäuse positionsfest gelagerten Verstellritzels 3 rollt ein Ritzel- oder Zahnabschnitt 3a des Verstellritzels 3 in einer Öffnung 25 des Verstellkeils 4 ab, wobei ein Rand an einer unteren Flanke 25 der Öffnung mit einem auf den Zahnabschnitt 3a abgestimmten Gegenzahnabschnitt 26 versehen ist. Zwei Verstellzustände zeigen zum Beispiel die Figuren 13 und 14. Durch das Eingreifen der Gleitnasen 12 und 14 in den Langlöchern 22, 23 des Neigungsverstellhebels 5 ist der Verstellkeil 4 senkrecht zu den Verschieberichtungen gemäß Pfeil P1 bzw. in Richtung des Doppelpfeils P2 in Figur 11 lagefixiert. Die Unterseite des Verstellkeils 4 gleitet immer definiert auf der Gleitfläche 21. Dies bedingt beim Verschieben des Verstellkeils 4 durch das Eingreifen der Gleitnasen 11 bis 14 in den Führungsbahnen 15, 16, 18, 19 dass das Gehäuse 2 gemäß des Doppelpfeils P2 in seiner Höhenposition relativ zur Oberseite 8 der Schubladenschiene 9 verstellt bzw. angehoben oder abgesenkt wird. Die Schublade bzw. die Schubladenzarge 10 stützt sich demgemäß über das Gehäuse 2 über die Gleitnasen 11 bis 14 am Verstellkeil 4 ab, der wiederum an der Schubladenschiene 9 abgestützt ist.

Mit dem Verschieben des Verstellkeils 4 wird über das Zusammenspiel der Gleitnasen 11 bis 14 in den Führungsbahnen 15, 16, 18, 19 das Gehäuse 2 in seiner Höhenposition verstellt. Da der Neigungsverstellhebel 5 fest an der Schubladenschiene 9 fixiert ist, findet relativ zur Schubladenschiene 9 eine Neigungsverstellung der Schubladenzarge 10 samt Schublade relativ zur Schubladenschiene 9 statt. Dies wird insbesondere aus den beiden Endstellungen gemäß Figur 8 und Figur 9 deutlich. Figur 8 zeigt eine Endstellung, in welcher über die Länge der Schubladenzarge 10 diese parallel zu Bezugskanten in Längserstreckung der Schubladenschiene 9 ausgerichtet ist, bezogen auf eine Höhenposition gemäß Pfeil P2 in Figur 11. Ein Abstand zwischen der Oberseite 8 der Schubladenschiene 9 und einem Ende 10a der Schubladenzarge 10 beträgt einen minimal einstellbaren Wert a0.

Figur 9 zeigt demgegenüber eine weitere Endstellung der Verstellvorrichtung 1, bei welcher ein hinterer Endbereich mit dem Ende 10a der Schubladenzarge 10 angehoben ist gegenüber dem hinteren Ende der Schubladenschiene 9, so dass gegenüber der Position in Figur 8 nach Überbrücken eines maximalen Verstellwegs ein maximal einstellbarer Abstand a1 zwischen der Oberseite 8 der Schubladenschiene 9 und dem Ende 10a der Schubladenzarge 10 einrichtbar ist.

Zur definierten senkrechten Relativbewegung des Gehäuses 2 gegenüber dem Neigungsverstellhebel 5 bzw. dem Verstellkeil 4 ist im Einbauzustand der Verstellvorrichtung 1 an der Schublade am Neigungsverstellhebel 5 eine vertikale Führungsnut 28 ausgebildet. In die Führungsnut 28 greift ein Führungssteg 29, der innenseitig am Gehäuse 2 ausgestaltet ist, ein (siehe insbesondere Figur 5 und Figur 15).

Für eine noch bessere Abstützung des Verstellkeils 4 auf der Oberseite 8 der Schubladenschiene 9 kann der Zugkeil 6 mit einer Aufnahme 31 an einem nach unten vorstehenden Zapfen 30 am Verbindungsende 7 des Verstellkeils 4 lösbar verrastet bzw. klemmend angesteckt werden, so dass der Zugkeil 6 eine Verlängerung der auf der Oberseite 8 gleitenden Unterseite des Verstellkeils 4 bildet, was Figur 12 schematisiert zeigt.

Des Weiteren zeigen insbesondere Figuren 13 und Figur 14 das Zusammenspiel des Zahnabschnitts 3a, der hier beispielsweise 6 Zähne umfasst, mit dem Gegenzahnabschnitt 26 in der Öffnung 25 des Verstellkeils 4.

Figur 12 zeigt eine Verstellposition mit dem Verstellritzel 3 zwischen zwei möglichen Endstellungen, wobei sich zwei Zähne des Zahnabschnitts 3a an zwei Zähnen des Gegenzahnabschnitts 26 abstützen. In einer Endstellung gemäß Figur 14 ist es insbesondere im Hinblick auf eine Beschädigung bzw. einem Abbrechen bzw. Versagen von Zähnen am Gegenzahnabschnitt 26 und dem Zahnabschnitt 3a vorteilhaft, dass sich die Zähne 32 bis 35 des Zahnabschnitts 3a am Gegenzahnabschnitt 26 bzw. an Zähnen 36, 37 und 38 des Gegenzahnabschnitts 26 abstützen können.

Figur 16 und Figur 17 zeigen stark schematisiert und nicht maßstabsgetreu eine Schublade 39 mit einem Frontteil 40, welche über eine Führungseinheit 41 mit einer Schubladenschiene an einem nicht dargestellten Möbelkorpus verschiebbar gelagert ist. Außerdem ist ebenfalls stark schematisiert ein in halbrunder Form dargestellter Verbindungsabschnitt 42 zur frontnahen Abstützung einer Unterseite der Schublade 39 mit der Führungseinheit 41 dargestellt. Des Weiteren wirkt im hinteren Bereich der Schublade 39 bzw. in einem vom Frontteil 40 abgewandten hinteren Endbereich der Schublade 39 eine Doppelkeilanordnung 43. Die Doppelkeilanordnung 43 funktioniert nach dem Wirkprinzip der Verstellvorrichtung 1 gemäß den Figuren 1 bis 15.

Außerdem ist in den Figuren 16 und 17 eine Senkrechte S angedeutet.

Die Doppelkeilanordnung 43 umfasst ein vorderes Keilgetriebe 44 und ein hinteres Keilgetriebe 45. Jedes Keilgetriebe 44 und 45 umfasst eine obere Keilfläche 44a bzw. 45a, welche der Schublade 39 zugeordnet sind und z. B. jeweils an einer Schubladenzarge 39a bzw. Schubladenseitenwand befestigt sind. Den Keilflächen 44a bzw. 45a ist jeweils eine zusammenwirkende Keilfläche 44b bzw. 45b zugeordnet, so dass die zusammenwirkenden Schrägflächen 44a und 44b bzw. 45a und 45b aneinander abgleiten, wenn auf die Doppelkeilanordnung 43 eingewirkt wird.

Eine Besonderheit besteht darin, dass die Neigung der Keilflächen 44a und 44b gleich ist, hier z. B. um α1 von ca. 9 Winkelgrade zur Führungseinheit 41 geneigt, sich aber unterscheidet von der Neigung der Keilflächen 45a, 45b, deren Neigung untereinander ebenfalls gleich ist. Die Keilflächen 45a, 45b weisen eine Neigung relativ zur Führungseinheit 41 auf, deren Winkel α2 relativ zur Oberseite 41a beispielsweise bei ca. 14 Winkelgraden liegt.

Ausgehend von einer Einstellung gemäß Figur 16, wird durch Verstellung der Doppelkeilanordnung 43 die Neigung des Frontteils 40 relativ zur senkrechten S in die in Figur 17 gezeigte Position verändert. Vorteilhafterweise findet dabei nahezu keine Verstellung in horizontaler Richtung der Schublade 39 bzw. in Längsrichtung der Führungseinheit 41 statt. Dies wird insbesondere auch deutlich durch den Abstand S1 des unteren Endes des Fronteils 40 zum vorderen Ende der Führungseinheit 41 im Vergleich zum Abstand S2 in Figur 17.

**Bezugszeichenliste:**

| | | | |
|---|---|---|---|
| 1 | Verstellvorrichtung | 43 | Doppelkeilanordnung |
| 2 | Gehäuse | 44a, 44b | Keilfläche |
| 3 | Verstellritzel | 45a, 45b | Keilfläche |
| 3a | Zahnabschnitt | 44, 45 | Keilgetriebe |
| 4 | Verstellkeil | | |
| 5 | Neigungsverstellhebel | | |
| 5a | Steg | | |
| 6 | Zugkeil | | |
| 7 | Verbindungsende | | |
| 8 | Oberseite | | |
| 9 | Schubladenschiene | | |
| 10 | Schubladenzarge | | |
| 10a | Ende | | |
| 11 - 14 | Gleitnase | | |
| 11a, 12a | Einkerbung | | |
| 15, 16 | Führungsbahn | | |
| 17 | Zahnabschnitt | | |
| 18, 19 | Führungsbahn | | |
| 20 | Keilabschnitt | | |
| 21 | Gleitfläche | | |
| 22, 23 | Langloch | | |
| 24 | Mittelabschnitt | | |
| 25 | Öffnung | | |
| 26 | Gegenzahnabschnitt | | |
| 27 | Stützfläche | | |
| 28 | Führungsnut | | |
| 29 | Führungssteg | | |
| 30 | Zapfen | | |
| 31 | Aufnahme | | |
| 32 - 35 | Zahn | | |
| 36 - 38 | Erhöhung | | |
| 39 | Schublade | | |
| 39a | Schubladenzarge | | |
| 40 | Frontteil | | |
| 41 | Führungseinheit | | |
| 41a | Oberseite | | |
| 42 | Verbindungsabschnitt | | |

## Patentansprüche

1. Vorrichtung (1) zur Verstellung der Neigung eines bewegbaren Möbelteils mit einem Frontteil relativ zu einem Möbelkorpus, an welchem das bewegbare Möbelteil über eine Führungseinheit (9) aufgenommen ist, und das bewegbare Möbelteil sich im Kontakt mit einem Lagerelement (2) der Verstellvorrichtung (1) an der Führungseinheit (9) abstützt, wobei die Führungseinheit eine am Möbelkorpus angreifende Korpuseinheit und eine mit dem bewegbaren Möbelteil verbindbare Möbelteileinheit (9) umfasst, und wobei die Verstellvorrichtung (1) zwischen dem bewegbaren Möbelteil und der Führungseinheit derart vorhanden ist, dass abhängig von der Einstellung der Verstellvorrichtung (1) die Neigung des bewegbaren Möbelteils relativ zum Möbelkorpus vorgebbar ist, indem das Lagerelement (2) in unterschiedliche Stellungen relativ zur Führungseinheit bringbar ist, **dadurch gekennzeichnet, dass** ein Verschiebeelement (4) vorgesehen ist, welches entlang der Führungseinheit verschiebbar ist und dass das Lagerelement (2) sich am Verschiebelement (4) auf einer schrägen oder gekrümmten Bahn abstützt, dass durch ein Verschieben des Verschiebeelements (4) entlang der Führungseinheit das Lagerelement (2) eine Verlagerung der Höhenposition relativ zur Führungseinheit durchführt.

2. Vorrichtung nach Anspruch 1, **dadurch gekennzeichnet, dass** das Lagerelement (2) in Verschieberichtung des Verschiebeelements (4) fixiert ist.

3. Vorrichtung nach Anspruch 1 oder 2, **dadurch gekennzeichnet, dass** ein Zwischenbauteil (5) der Verstellvorrichtung (1) vorhanden ist, welches zur positionsfesten Anbringung an der Führungseinheit ausgebildet ist, an welchem beim Verstellvorgang das Verschiebeelement (4) und/oder das Lagerelement (2) bewegungsgeführt sind.

4. Vorrichtung nach einem der vorhergehenden Ansprüche, **dadurch gekennzeichnet, dass** die Verstellvorrichtung (1) eine Kulissenführung mit wenigstens zwei Eingreifelementen (11-14) an dem Verschiebeelement (4) umfasst, wobei einem Eingreifelement eine Führungsbahn (15, 16, 18, 19) zugeordnet ist, welche derart zusammenwirken, dass beim Verschieben des Verschiebelements (4) eine Verlagerung der Höhenposition des Lagerelement (2) relativ zur Führungseinheit stattfindet.

5. Vorrichtung nach einem der vorhergehenden Ansprüche, **dadurch gekennzeichnet, dass** wenigstens zwei Führungsbahnen (15, 16, 18, 19) für die wenigstens zwei Eingreifelemente (11-14) im Wesentlichen schräg zu einer Verschieberichtung des Verschiebeelements (4) ausgebildet sind.

6. Vorrichtung nach einem der vorhergehenden Ansprüche, **dadurch gekennzeichnet, dass** die wenigstens zwei Eingreifelemente (11-14) zueinander versetzt sind, bezogen auf die Verschieberichtung des Verschiebeelements (4).

7. Vorrichtung nach einem der vorhergehenden Ansprüche, **dadurch gekennzeichnet, dass** das Verschiebeelement (4) relativ zum Lagerelement (2) über eine im montierten Zustand der Verstellvorrichtung (1) bedienbare Stellanordnung verstellbar ist.

8. Vorrichtung nach Anspruch 7, **dadurch gekennzeichnet, dass** die Stellanordnung eine Zahngetriebeanordnung, eine Exzenteranordnung und/oder eine Triebstockanordnung umfasst.

9. Vorrichtung nach einem der vorhergehenden Ansprüche, **dadurch gekennzeichnet, dass** die Zahngetriebeanordnung ein Ritzel (3) umfasst, das an dem Lagerelement (2) drehbar gelagert ist und das Ritzel (3) bei einem Verstellvorgang mit einem Zahnabschnitt (26) am Verschiebeelement (4) kämmt.

10. Vorrichtung nach einem der vorhergehenden Ansprüche, **dadurch gekennzeichnet, dass** das Ritzel (3) und der Zahnabschnitt (26) derart aufeinander abgestimmt sind, dass sich das Ritzel (3) in einer Endlage gegenüber dem Zahnabschnitt (26) an mindestens zwei Zähnen (36, 37, 38) des Zahnabschnitts (26) abstützt.

11. Vorrichtung nach einem der vorhergehenden Ansprüche, **dadurch gekennzeichnet, dass** das Verschiebeelement (4) an einer relativ zur Führungseinheit positionsfesten Auflage (21) verschieblich geführt ist.

12. Vorrichtung nach einem der vorhergehenden Ansprüche, **dadurch gekennzeichnet, dass** ein separates Zugelement (6) vorgesehen ist, welches mit dem Verschiebeelement (4) verbindbar ist, so dass im verbundenen Zustand von Zugelement (6) und Verschiebeelement (4) das Zugelement (6) eine zum Verschiebeelement (4)zusätzliche Führung und/oder Abstützung bereitstellt.

13. Möbel mit einem Möbelteil samt Frontteil, wobei das Möbelteil relativ zu einem Möbelkorpus über eine Führungseinheit bewegbar aufgenommen ist, wobei die Führungseinheit eine am Möbelkorpus angreifende Korpuseinheit und eine mit dem bewegbaren Möbelteil verbindbare Möbelteileinheit (9) umfasst, **dadurch gekennzeichnet, dass** eine Vorrichtung nach einem der vorhergehenden Ansprüche vorhanden ist.

## Claims

1. Device (1) for adjusting the inclination of a movable furniture part with a front part relative to a furniture body, on which the movable furniture part is mounted by means of a guide unit (9), and the movable furniture part is supported in contact with a bearing element (2) of the adjusting device (1) on the guide unit (9), wherein the guide unit comprises a body unit engaging with the furniture body and a furniture part unit (9) that can be connected to the movable furniture part, and wherein the adjusting device (1) is provided between the movable furniture part and the guide unit such that, depending on the adjustment of the adjusting device (1) the inclination of the movable furniture part relative to the furniture body can be predefined, in that the bearing element (2) can be moved into different positions relative to the guide unit, **characterised in that** a sliding element (4) is provided which is displaceable along the guide unit, and **in that** the bearing element (2) is supported on the sliding element (4) on an oblique or curved track, **in that** by displacing the sliding element (4) along the guide unit the bearing element (2) shifts the height position relative to the guide unit.

2. Device according to claim 1, **characterised in that** the bearing element (2) is fixed in the displacement direction of the sliding element (4).

3. Device according to claim 1 or 2, **characterised in that** an intermediate component (5) of the adjusting device (1) is provided which is designed for attaching securely to the guide unit, on which during the adjusting process the sliding element (4) and/or the bearing element (2) are guided movably.

4. Device according to one of the preceding claims, **characterised in that** the adjusting device (1) comprises a slide guide with at least two engaging elements (11-14) on the sliding element (4), wherein a guiding track (15, 16, 18, 19) is assigned to an engaging element and both work together such that on displacing the sliding element (4) there is shift in the height position of the bearing element (2) relative to the guide unit.

5. Device according to one of the preceding claims, **characterised in that** at least two guide tracks (15, 16, 18, 19) for the at least two engaging elements (11-14) are configured to be essentially oblique relative to a displacement direction of the sliding element (4).

6. Device according to one of the preceding claims, **characterised in that** the at least two engaging elements (11-14) are offset relative to one another relative to the displacement direction of the sliding element (4).

7. Device according to one of the preceding claims, **characterised in that** the sliding element (4) can be adjusted relative to the bearing element (2) by means of an adjusting arrangement operable in the assembled state of the adjusting device (1).

8. Device according to claim 7, **characterised in that** the adjusting arrangement comprises a toothed gear arrangement, an eccentric arrangement and/or a lantern pinion arrangement.

9. Device according to one of the preceding claims, **characterised in that** the toothed gear arrangement comprises a pinion (3) which is mounted rotatably on the bearing element (2) and the pinion (3) meshes during an adjustment process with a tooth section (26) on the sliding element (4).

10. Device according to one of the preceding claims, **characterised in that** the pinion (3) and the tooth section (26) are adjusted relative to one another such that the pinion (3) is supported in an end position relative to the tooth section (26) on at least two teeth (36, 37, 38) of the tooth section (26).

11. Device according to one of the preceding claims, **characterised in that** the sliding element (4) is guided displaceably on a mount (21) that is fixed in position relative to the guide unit.

12. Device according to one of the preceding claims, **characterised in that** a separate pulling element (6) is provided which can be connected to the sliding element (4), so that in the connected state of the pulling element (6) and sliding element (4) the pulling element (6) provides additional guiding and/or support relative to the sliding element (4).

13. Item of furniture comprising a furniture part with a front part, wherein the furniture part is mounted to be movable relative to a furniture body by means of a guide unit, wherein the guide unit comprises a body unit engaging with the furniture body and a furniture part unit (9) that can be connected to the movable furniture part, **characterised in that** a device is provided according to one of the preceding claims.

## Revendications

1. Dispositif (1) pour régler l'inclinaison d'une partie de meuble mobile ayant une partie frontale par rapport à un corps de meuble sur lequel est logée la partie de meuble mobile par le biais d'une unité de guidage (9), et la pièce de meuble mobile prend appui contre l'unité de guidage (9) en contact avec un élément d'appui (2) du dispositif de réglage (1), l'unité de guidage comprenant une unité de corps agissant sur le corps de meuble et une unité de partie de meuble (9) pouvant être reliée à la partie de meuble mobile, et le dispositif de réglage (1) étant placé entre la partie de meuble mobile et l'unité de guidage de telle sorte qu'en fonction du réglage du dispositif de réglage (1), l'inclinaison de la partie de meuble mobile par rapport au corps de meuble peut être prédéfinie du fait que l'élément d'appui (2) peut être placé dans différentes positions par rapport à l'unité de guidage, **caractérisé en ce qu'**il est prévu un élément coulissant (4) qui peut coulisser le long de l'unité de guidage et **en ce que** l'élément d'appui (2) prend appui sur l'élément coulissant (4) sur une trajectoire inclinée ou cintrée, **en ce que** l'élément d'appui (2) réalise, par un coulissement de l'élément coulissant (4) le long de l'unité de guidage, un déplacement de sa position en hauteur par rapport à l'unité de guidage.

2. Dispositif selon la revendication 1, **caractérisé en ce que** l'élément d'appui (2) est fixé dans la direction de coulissement de l'élément coulissant (4).

3. Dispositif selon la revendication 1 ou 2, **caractérisé en ce qu'**il est prévu une pièce intermédiaire (5) du dispositif de réglage (1) qui est conçue pour être appliquée dans une position fixe sur l'unité de guidage et sur laquelle, lors du déroulement du réglage, l'élément coulissant (4) et/ou l'élément d'appui (2) sont guidés en déplacement.

4. Dispositif selon l'une des revendications précédentes, **caractérisé en ce que** le dispositif de réglage (1) comprend un guidage à coulisse avec au moins deux éléments d'engagement (11-14) sur l'élément coulissant (4), une coulisse de guidage (15, 16, 18, 19) étant affectée à un élément d'engagement, lesquels coopèrent de telle sorte que lors d'un coulissement de l'élément coulissant (4) il se produit un déplacement de la position en hauteur de l'élément d'appui (2) par rapport à l'unité de guidage.

5. Dispositif selon l'une des revendications précédentes, **caractérisé en ce qu'**au moins deux coulisses de guidage (15, 16, 18, 19) pour les au moins deux éléments d'engagement (11-14) sont conçues essentiellement inclinées par rapport à une direction de coulissement de l'élément coulissant (4).

6. Dispositif selon l'une des revendications précédentes, **caractérisé en ce que** les au moins deux éléments d'engagement (11-14) sont décalés entre eux par rapport à la direction de coulissement de l'élément coulissant (4).

7. Dispositif selon l'une des revendications précédentes, **caractérisé en ce que** l'élément coulissant (4) peut être réglé par rapport à l'élément d'appui (2) au moyen d'un organe de réglage pouvant être actionné lorsque le dispositif de réglage (1) est à l'état monté.

8. Dispositif selon la revendication 7, **caractérisé en ce que** l'organe de réglage comprend un organe à roue dentée, un organe à excentrique et/ou une crémaillère.

9. Dispositif selon l'une des revendications précédentes, **caractérisé en ce que** l'organe à roue dentée comprend un pignon (3) logé pivotant sur l'élément d'appui (2) et qui s'engrène avec une section dentée (26) sur l'élément coulissant (4) lors du déroulement du réglage.

10. Dispositif selon l'une des revendications précédentes, **caractérisé en ce que** le pignon (3) et la section dentée (26) sont adaptés entre eux de telle sorte que le pignon (3), dans une position de fin de course par rapport à la section dentée (26), prend appui sur au moins deux dents (36, 37, 38) de la section dentée (26).

11. Dispositif selon l'une des revendications précédentes, **caractérisé en ce que** l'élément coulissant (4) est guidé coulissant sur support (21) ayant une position fixe par rapport à l'unité de guidage.

12. Dispositif selon l'une des revendications précédentes, **caractérisé en ce qu'**il est prévu un élément de traction (6) séparé qui peut être relié à l'élément coulissant (4) de sorte que lorsque l'élément de traction (6) et l'élément coulissant (4) sont reliés, l'élément de traction (6) fournit un guidage et/ou un appui supplémentaire par rapport à l'élément coulissant (4).

13. Meuble muni d'une partie de meuble comprenant une partie frontale, la partie de meuble étant logée mobile par rapport à un corps de meuble par le biais d'une unité de guidage, l'unité de guidage comprenant une unité de corps agissant sur le corps de meuble et une unité de partie de meuble (9) pouvant être reliée à la partie de meuble mobile, **caractérisé en ce qu'**il est prévu un dispositif selon l'une des revendications précédentes.
